# EUROPÄISCHE PATENTSCHRIFT

(11) **EP 0 413 906 B1**
(45) Veröffentlichungstag und Bekanntmachung des Hinweises auf die Patenterteilung: **28.07.1993**
(21) Anmeldenummer: 90110221.0
(22) Anmeldetag: 30.05.1990
(51) Int. Cl.: B43M 5/02

(54) **Anfeuchteinrichtung für Briefklappen**
Envelope moistening apparatus
Appareil à humecter les enveloppes

(30) Priorität: 23.08.1989 DE 3928307
(43) Veröffentlichungstag der Anmeldung: 27.02.1991
(73) Patentinhaber: Francotyp-Postalia GmbH, D-13362 Berlin (DE)
(72) Erfinder: Rehberg, Heinz, D-1000 Berlin 51 (DE)

(56) Entgegenhaltungen:
- DE-C- 965 196
- FR-A- 424 132
- FR-A- 2 246 401
- US-A- 2 944 511

## Beschreibung

Die Erfindung bezieht sich auf eine Anfeuchteinrichtung für Briefklappen gemäß dem Oberbegriff des Patentanspruches 1.

Für das automatische Verschließen von Briefen wird die gummierte Klappe des Briefes über eine Anfeuchteinrichtung geführt, die die gummierte Fläche der Klappe durch Anfeuchten bzw. Aufweichen des Leimes aufbereitet. Ein nachfolgendes Andrücken der Klappe verschließt den Brief. Zum Anfeuchten dient ein aus einem Flüssigkeitsbehälter führender Anfeuchtstreifen, über den die Briefklappe geführt wird (DE-PS 15 11 420) oder eine Bürste wird durch geeignete Hilfsmittel benetzt (US-A-2944511, DE-AS 15 61 881, DE-PS 33 37 488). Bei der Verwendung von Bürsten liegen allgemein die Bürstenhaare auf mit Flüssigkeit getränkten Kissen, Schwämmen oder Rollen auf, die die Flüssigkeit resorbieren und zwischen zwei vorbeilaufenden Briefen an die Bürstenhaare abgeben. Von den Bürstenhaaren gelangt die Feuchtigkeit an die Gummierung der Briefklappe. Das Aufnahmevermögen einer Bürste an Flüssigkeit ist jedoch relativ gering. Außerdem verkürzt sich die Zeit für die Flüssigkeitsaufnahme über Kissen, Schwämme oder Rollen bei einer hohen Durchlaufgeschwindigkeit der Briefe. Dies führt bei der Anfeuchtung der Klappen größerer Briefformate und insbesondere der Klappen, die über die längere Briefkante geschlossen werden sollen, nur zu partieller Anfeuchtung und damit zum unvollkommenen Schließen.

Der Erfindung lag die Aufgabe zugrunde, eine Anfeuchteinrichtung für Briefklappen zum Auftragen der Feuchtigkeit mittels Bürsten zu schaffen, die auch bei hoher Durchlaufgeschwindigkeit ständig einen genügenden Flüssigkeitsvorrat an der Bürste gewährleistet.

Diese Aufgabe ist durch die Erfindung gelöst, wie sie im Kennzeichnungsteil des ersten Patentanspruches dargelegt ist.

Anhand einer prinzipiellen Darstellung wird die Erfindung nachfolgend näher erläutert, wobei die
- Fig. 1: den Schnitt durch eine Anfeuchteinrichtung, bei der die anzufeuchtenden Briefklappen zum Beispiel auf den Betrachter zulaufen, zeigt und die
- Fig. 2: einen Schnitt längs der Linie A-A der Figur 1 darstellt.

In beiden Figuren tragen gleiche Ausformungen dieselben Bezugszeichen.

Die Anfeuchteinrichtung besteht aus einem Flüssigkeitsbehälter (1), der die Flüssigkeit (2) und einen auf einer Stütze (3) liegenden Schwamm (4) aufnimmt. Die Verwendung einer Stütze (3) gewährleistet das Vorhandensein eines nicht aufgesaugten Flüssigkeitsvorrates. Der Schwamm (4) ist mittels eines Halters (5) in seiner Lage fixiert.

Oberhalb des Behälters (1) ist ein Bürstenhalter (6) federnd gelagert, der die Bürste (7) und einen über die Länge der Bürste (7) reichenden Saugstreifen (8) trägt. Die Haare der Bürste (7) liegen auf dem Schwamm (4) und nehmen von diesem Flüssigkeit auf, solange keine Briefklappe zwischen Bürste (7) und Halter (5) zum Anfeuchten durchgeführt wird. Das abgewinkelte Ende (9) des Saugstreifens (8) liegt konstant in der Flüssigkeit (2). Dadurch wird die Bürste (7) ständig mit Flüssigkeit versorgt, unabhängig von der Durchlaufgeschwindigkeit und damit ggf. des schnellen Aufeinanderfolgens der zu schließenden Briefe.

Für einen geringeren Durchsatz an zu schließenden Briefen, für kleinere Formate sowie für geringere Papierqualitäten, wie z. B. Recyclingpapiere, kann die Flüssigkeitsmenge an der Bürste (7) zu groß sein. In diesem Fall wird ein Saugstreifen (8) verwendet, dessen Ende nicht in die Flüssigkeit taucht. Der Saugstreifen (8) dient in diesem Fall als Flüssigkeitsspeicher. Die Flüssigkeit selbst wird, wie in den eingangs dargestellten Fällen, durch die Bürstenhaare direkt vom Schwamm (4) aufgenommen, wobei ein Teil an den Saugstreifen (8) abgegeben wird.

Als Material für den Schwamm (4) und den Saugstreifen (8) wird poröses Material verwendet, beispielsweise Filze, Vliese oder großporige Schaumstoffe. Dabei kann abhängig vom Einsatz für den schnellen oder langsameren Durchlauf unterschiedliches Material für den Schwamm (4) und den Saugstreifen (8) verwendet werden.

## Patentansprüche

1. Anfeuchteinrichtung zum Auftragen von Flüssigkeit (2) mittels Bürsten (7) auf die gummierten Flächen von Briefklappen, wobei die Einrichtung aus einem Flüssigkeitsbehälter (1) mit einer Stütze (3) für einen Schwamm (4) und einem darüber federnd gelagerten Bürstenhalter (6) besteht, und wobei die Bürste (7) mit ihren Haaren auf dem mit Flüssigkeit (2) getränkten Schwamm (4) liegt, dadurch gekennzeichnet, daß zusätzlich ein Saugstreifen (8) als Flüssigkeitsspeicher oberhalb der Bürste (7) angeordnet ist.

2. Anfeuchteinrichtung nach Anspruch 1, dadurch gekennzeichnet, daß der Saugstreifen (8) für einen großen Durchsatz und eine hohe Durchlaufgeschwindigkeit von Briefen mit einem abgewinkelten Ende (9) ständig in die Flüssigkeit (2) taucht.

3. Anfeuchteinrichtung nach Anspruch 1 und 2, dadurch gekennzeichnet, daß der Schwamm (4) und der Saugstreifen (8) aus porösem Material bestehen.

4. Anfeuchteinrichtung nach Anspruch 3, dadurch gekennzeichnet, daß der Schwamm (4) und der Saugstreifen (8) aus gleichem Material bestehen.

5. Anfeuchteinrichtung nach Anspruch 3, dadurch gekennzeichnet, daß der Schwamm und der Saugstreifen aus unterschiedlichem Material bestehen.

## Claims

1. The wetting equipment for coating on the liquid (2) by means of brushes (7) on to the gummed surface of the flap of the envelpes: this equipment being composed of a liquid holder (1) with a support (3) for a sponge (4) and above it a sprung resting support for a brush (6), laying the hairs of the brush (7) on the sponge (4) soaked with liquid (2), is characterized by an additional suction band (8) placed above the brush (7) as a reservoir for the liquid.

2. The wetting equipment according to claim 1 is characterized by the suction band (8) being kept continuously with a folded extremity (9) in teh liquid (2) by more need and when passing through the envelopse at a high velocity.

3. The wetting equipment according to claim 1 and 2 is characterized by the sponge (4) and the suction band (8) made of porous material.

4. The wetting equipment according to claim 3 is characterized by the sponge (4) and the suction band (8) being both made of the same material.

5. The wetting equipment according to claim 3 is characterized by the sponge and the suction band being made of different materials.

## Revendications

1. Ensemble de mouillage pour appliquer du liquide (2) à l'aide de brosses (7) sur les surfaces gommées des rabats d'enveloppes: l'ensemble comportant un réservoir pour le liquide (1) avec un support (3) pour une éponge (4) et un porte-brosse (6) posé à ressorts au-dessus, les poils de la brosse (7) étant sur l'éponge (4) pleine de liquide (2), l'ensemble étant caractérisé par une bande aspirante (8) disposée en supplément comme réservoir à liquide au-dessus de la brosse (7).

2. Ensemble de mouillage selon la revendication 1, caractérisé par ce que la bande aspirante (8) trempe de facon permanente dans le liquide (2) par une extrémité en équerre (9), pour un grand rendement et une grande vitesse de passage de lettres..

3. Ensemble de mouillage selon la revendication 1 et 2, caractérisé par ce que l'éponge (4) et la bande aspirante (8) sont de matière poreuse.

4. Ensemble de mouillage selon la revendication 3, caractérisé par ce que l'éponge (4) et la bande aspirante (8) sont constituées dans une même matiére.

5. Ensemble de mouillage selon la revendication 3, caractérisé par ce que l'éponge et la bande aspirante sont de matières différentes.
